# FASCICULE DE BREVET EUROPEEN

(11) **EP 1 134 627 B1**
(45) Date de publication et mention de la délivrance du brevet: **14.05.2008**
(21) Numéro de dépôt: 00105536.7
(22) Date de dépôt: 16.03.2000
(51) Int. Cl.: G04B 19/08, G04B 19/24

(54) **Affichage tri-rétrograde et son mécanisme**
Dreifache rückläufige Anzeige und deren Mechanismus
Triple retrograde display and mechanism thereof

(43) Date de publication de la demande: 19.09.2001
(73) Titulaire: Manufacture Roger Dubuis S.A., 1217 Meyrin (CH)
(72) Inventeur: Manufacture Roger Dubuis S.A., 1217 Meyrin (CH)
(74) Mandataire: Savoye, Jean-Paul

(56) Documents cités:
- WO-A-98/43137
- CH-A- 666 591
- DE-C- 4 209 082
- US-A- 5 943 299

## Description

La présente invention a pour objet une montre munie d'affichages rétrogrades concentriques pour les heures, les minutes et le quantième.

Le but de la présente invention est d'obtenir un nouvel aspect de la montre qui ne comporte que des affichages rétrogrades pour les heures, les minutes et le quantième, tous trois ayant des aiguilles au centre coopérant chacune avec une graduation correspondante du cadran.

Les dessins annexés illustrent schématiquement et à titre d'exemple la montre à trois affichages rétrogrades concentriques ainsi que les mécanismes d'affichage rétrograde des heures, des minutes et du quantième de cette montre.
La figure 1 est une vue de la montre à trois affichages rétrogrades concentriques.
La figure 2 illustre en plan le mécanisme d'affichage rétrograde sautant du quantième.
La figure 3 est un détail illustrant le fonctionnement du levier isolateur du mécanisme de quantième rétrograde sautant.
La figure 4 est une vue en plan du mécanisme de correction rapide manuelle du quantième.
La figure 5 illustre un détail du mécanisme de correction rapide manuelle du quantième.
La figure 6 est une coupe suivant la ligne A-A de la figure 2.
La figure 7 est une coupe suivant la ligne B-B de la figure 2.
La figure 8 est une vue en plan du mécanisme d'affichage rétrograde traînant des minutes.
La figure 9 est une coupe suivant la ligne C-C de la figure 8.
La figure 10 est une vue en plan du mécanisme d'affichage rétrograde sautant des heures.
La figure 11 est une coupe partielle des mécanismes d'affichage rétrograde sautant du quantième, traînant des minutes et sautant des heures.
La figure 12 est une vue en plan des mécanismes d'affichage rétrograde sautant du quantième, traînant des minutes et sautant des heures.

Les figures 2 à 7 illustrent le mécanisme d'affichage rétrograde sautant du quantième comportant une aiguille de quantième 1 au centre coopérant avec une graduation de quantième 2 concentrique au cadran (voir figure 1).

Ce mécanisme comporte un doigt entraîneur de quantième 3 (voir figures 2 et 7) entraîné à raison d'un tour par vingt quatre heures de façon conventionnelle par le mouvement de la montre. Dans l'exemple illustré, le doigt entraîneur de quantième 3 est monté sur un canon 4 pivoté sur une platine 5, ce canon portant également une roue entraîneuse de quantième 6 entraînée par le rouage de la montre (non illustré) à raison d'un tour par jour.

Ce doigt entraîneur de quantième 3 engrène avec la denture d'une étoile de trente et un 7 pivotée sur la plaque du module de quantième 8 fixée sur la platine 5. Cette étoile de trente et un 7 est positionnée angulairement par un sautoir de trente et un 9 portant une goupille 10 (voir figures 2, 3 et 12). La denture de trente et une dents de l'étoile de trente et un 7 engrène avec la denture, également de trente et une dents, d'une étoile intermédiaire 11 portant d'une part une goupille de déclenchement 12 (voir figures 3, 6 et 7) et d'autre part une roue entraîneuse 13 d'un secteur de quantième 14. Le secteur de quantième 14 est pivoté au centre du mouvement 0 et est solidaire et coaxial d'un pignon 15 (voir figures 2 et 12) de secteur de quantième en prise avec un râteau de rappel 16 portant une goupille 17 et engrenant avec un renvoi de rappel 18 soumis à l'action d'un ressort spiral de rappel 19.

Ce mécanisme comporte encore un levier isolateur 20 pivoté concentriquement à l'étoile de trente et un 7. Ce levier isolateur 20 porte un bec 21 (voir figures 3, 6 et 7) pivoté sur le levier en 22. Le déplacement angulaire de ce bec 21 par rapport au levier isolateur 20 est limité par une goupille 23 solidaire du bec 21 et pouvant se déplacer dans un fraisage oblong 24 du levier isolateur 20. Ce bec 21 du levier isolateur 20 est situé sur la trajectoire de la goupille de déclenchement 12 portée par l'étoile intermédiaire 11.

L'autre extrémité du levier isolateur 20 comporte une face 25 venant en appui contre une butée excentrique 26 définissant ainsi la position de repos du levier isolateur 20 soumis à l'action du ressort isolateur 27.

Ce ressort isolateur 27 comporte une face active 28, munie d'un cran 29, coopérant avec une arête 30 du levier isolateur 20. Ce ressort maintient le levier isolateur en position de repos en appui sur la butée 26.

En position initiale de repos la goupille 17 du râteau de rappel 16 prend appui sur une butée excentrique 26a (voir figures 2 et 12). Cette butée excentrique permet de régler le mécanisme de telle sorte que l'aiguille de quantième 1 soit toujours bien positionnée sur la division 1 de la graduation 2 du cadran.

A partir de cette position de repos, le fonctionnement de ce mécanisme de quantième rétrograde sautant est le suivant.

Une fois par jour, à minuit, le doigt entraîneur 3 entraîne l'étoile de trente et un 7 d'un pas provoquant par l'intermédiaire de l'étoile intermédiaire 11, de la roue entraîneuse 13 et du secteur de quantième 14 l'avancement d'une division de l'aiguille de quantième 1 qui passe ainsi du quantième d'un jour au suivant. Ce faisant, les mobiles tournent dans le sens des flèches a (voir figure 2).

A partir du vingt huitième jour du mois la goupille 12 (voir figures 2 et 3) solidaire de l'étoile intermédiaire 11 entre en contact avec la face 21 a du bec 21 du levier isolateur 20 (voir figure 3). Ce bec 21 se déplace puis entraîne le levier isolateur 20 dans sa course jusqu'au trente et unième jour du mois contre l'action du ressort isolateur 27 (voir figure 3). Du vingt huitième au trente et unième jour du mois l'arête 30 du levier isolateur 20 glisse sur la face active 28 du ressort isolateur 27. Lors du passage du trente et unième jour au premier du mois suivant, le levier isolateur 20 soulève le ressort isolateur 27 et celui-ci prenant appui sur la goupille 10 du sautoir de trente et un 9 déplace le sautoir, libérant ainsi l'étoile de trente et un 7. Ce faisant, l'arête 30 du levier isolateur 20 tombe dans le cran 29 de la face active 28 du ressort isolateur 27 et maintient celui-ci ainsi que le sautoir de trente et un 9 en position dégagée.

L'étoile de trente et un 7 étant libérée de son sautoir de trente et un 9, le ressort spiral de rappel 19 entraîne le renvoi de rappel 18, le râteau de rappel 16, le pignon de secteur de quantième 15 et le secteur de quantième 14 ainsi que l'étoile intermédiaire 11 et l'étoile de trente et un 7 en sens inverse, dans le sens des flèches b (voir figure 2).

Au moment où l'étoile intermédiaire 11 a effectué approximativement un tour complet, la goupille 12 qu'elle porte vient frapper la face arrière 21b du bec du levier isolateur 20. Ce levier isolateur sous l'effet de ce choc se libère du cran 29, le ressort isolateur 27 remet le levier isolateur 20 en position de repos contre la butée 26 et le sautoir de trente et un 9 verrouille à nouveau la position angulaire de l'étoile de trente et un 7. Ce faisant, le râteau de rappel 16 vient buter par sa goupille 17 sur la butée 26a et l'aiguille 1 indique à nouveau le premier du mois sur la graduation 2 du cadran.

L'originalité de ce mécanisme réside en particulier dans le verrouillage du sautoir de trente et un 9 dans sa position inactive, ce qui permet de libérer l'étoile de trente et un 7 pendant la durée nécessaire à la rétrogradation de l'aiguille de quantième 1 du 31 au 1 de la graduation 2.

Ce mécanisme de quantième rétrograde sautant comporte encore un mécanisme de correction manuelle pour le passage du 28, 29 (mois de février) respectivement 30 et 31 d'un mois au premier du mois suivant par une correction rapide manuelle.

Ce mécanisme de correction rapide (fig. 4, 5 et 6) comporte un disque correcteur 31 présentant une denture intérieure 31 a coopérant avec un entraîneur 32 lors de déplacements angulaires de va-et-vient de la couronne de remontoir 33 de la tige de remontoir 34 lorsque celle-ci est dans sa position intermédiaire. Ce disque correcteur 31 peut se déplacer en rotation sur une faible étendue angulaire, limité par un verrou 35 pivoté en 35a et dont le déplacement angulaire est limité d'une part par les dents de la denture du disque 31 et d'autre part par une butée 36. Ce verrou 35 ne peut ainsi pas sortir de la denture du disque 31 et limite les déplacements angulaires du disque 31.

Ce mécanisme de correction rapide comporte encore un cliquet ressort correcteur 38 pivoté en 39 (voir figure 4) sur la plaque de module 8 (voir figure 6). Ce cliquet ressort correcteur 38 comporte une goupille 41 entraînée par le disque correcteur 31. Ce cliquet ressort correcteur 38 comporte encore une dent d'actionnement 42 normalement en position de repos, dégagée de la denture de l'étoile intermédiaire 11. En déplaçant angulairement le disque correcteur 31 à l'aide de la couronne de remontoir 33, le cliquet ressort correcteur 38 est déplacé en direction de l'étoile intermédiaire 11 et sa dent 42 entraîne l'étoile intermédiaire 11 et l'étoile de trente et un 7 d'un pas. Ce faisant, le secteur de quantième 14 et l'aiguille de quantième 1 sont entraînés d'un pas.

Ainsi, sous l'effet de mouvements de va-et-vient de la couronne de remontoir 33, le cliquet ressort correcteur 38 entraîne pas à pas, dent après dent, l'étoile intermédiaire 11 jusqu'à ce que l'aiguille de quantième 1 indique la date désirée.

Le mécanisme d'affichage rétrograde traînant des minutes illustré aux figures 8 et 9 est entraîné par la chaussée 50 du mouvement par l'intermédiaire de la roue entraîneuse de chaussée 51 actionnée par le rouage moteur du mouvement. Cette chaussée 50 est solidaire d'un renvoi entraîneur des minutes 52 qui engrène avec un premier renvoi des minutes 53 pivoté en 5a sur la platine 5 (voir figure 9) lui-même en prise avec un second renvoi des minutes 54 pivoté en 4a sur la platine 5.

Ce mécanisme comporte encore une bascule d'embrayage des minutes 55 pivotée en 4a concentriquement au second renvoi des minutes 54 et sur laquelle est pivoté un troisième renvoi des minutes 56 constamment en prise avec le second renvoi des minutes 54. Un ressort de rappel de bascule d'embrayage 57 prend appui sur la bascule d'embrayage des minutes 55 et tend à maintenir la denture du troisième renvoi des minutes 56 en prise avec la denture d'une chaussée libre 58 pivotée sur la chaussée 50. Cette chaussée libre 58 porte l'aiguille rétrograde des minutes 59 coopérant avec une graduation 60 du cadran. Cette aiguille des minutes 59 est également située au centre et tourne donc coaxialement à l'aiguille rétrograde du quantième 1.

La chaussée libre 58 porte une goupille d'arrêt 61 entrant en contact avec la face d'appui 62 d'un ressort d'arrêt 63 (voir figure 8) définissant ainsi la position de repos, indiquant 0 minute, de l'aiguille rétrograde des minutes 59.

La bascule 55 porte un doigt ressort 64 dont l'extrémité 65 est située sur le parcours d'un entraîneur de bascule 66 solidaire de la chaussée 50.

Enfin la chaussée libre 58 est en prise avec un renvoi d'inversion 67 lui-même engrenant avec un renvoi de rappel 68 soumis à l'action d'un ressort spiral 69.

Le fonctionnement de ce mécanisme d'affichage rétrograde traînant des minutes est le suivant :

Lors de la marche de la montre, l'aiguille des minutes rétrograde 59 fixée à la chaussée libre 58 avance dans le sens des aiguilles d'une montre entraînée qu'elle est par le renvoi entraîneur des minutes 52, et les trois renvois des minutes 53, 54 et 56, ce dernier étant en prise avec la denture de la chaussée libre 58 sous l'effet du ressort de rappel de bascule d'embrayage 57. La goupille d'arrêt 61 s'éloigne de la face d'appui 62 du ressort d'arrêt 63. Au fur et à mesure de sa rotation la chaussée libre 58 arme le ressort spiral de rappel par les renvois 67 et 68.

Par l'action du ressort de rappel de bascule d'embrayage 57 constamment en appui sur la bascule 55, le troisième renvoi des minutes 56 reste en prise avec la chaussée libre 58 jusqu'au moment où l'entraîneur de bascule 66 entraîne l'extrémité 65 du doigt ressort 64. Ce doigt ressort 64 vient au contact d'une goupille d'entraînement 70 portée par la bascule d'embrayage 55. Dès ce moment, le doigt ressort 64 entraîne la bascule 55 dans son mouvement, ce qui provoque le dégagement du troisième renvoi des minutes 56 de la chaussée libre 58. A cet instant le ressort spiral de rappel 69 entraîne, par l'intermédiaire des renvois 68 et 67, la chaussée libre 58 et donc l'aiguille des minutes 59 dans le sens contraire des aiguilles d'une montre jusqu'à sa position zéro définie par l'entrée en contact de la goupille d'arrêt 61 portée par la chaussée libre 58 avec la face d'appui 62 du ressort d'arrêt 63.

Ce mécanisme est particulièrement intéressant car une menée ou un entraînement manuel de la chaussée libre 58 en sens inverse, soit dans le sens contraire des aiguilles d'une montre, par exemple lors d'une mise à l'heure manuelle, n'a aucun effet négatif sur le mécanisme. En effet, la rotation qui est ainsi provoquée en sens inverse du second renvoi des minutes 54 provoque une menée de la bascule d'embrayage 55 contre l'action de son ressort de rappel 57 provoquant le débrayage du troisième renvoi des minutes 56 d'avec la chaussée libre 58. Lors d'un tel débrayage, la chaussée libre 58 portant l'aiguille rétrograde des minutes 59 reste maintenue dans sa position par l'appui que prend sa goupille d'arrêt 61 contre la face d'appui 62 du ressort d'arrêt 63 . Dans son mouvement inverse, l'entraîneur de bascule 66 déplace le doigt ressort 64 qui s'échappe par son élasticité propre.

Le mécanisme d'affichage rétrograde sautant des heures illustré aux figures 10 et 11 comporte un entraîneur d'étoile de douze 75 monté sur la chaussée 50, muni d'un doigt d'entraînement 76 monté pivotant sur cet entraîneur 75 de manière que, lorsque le doigt 76 est entraîné dans le sens des aiguilles d'une montre, il entraîne pas à pas une étoile de douze 77 mais s'esquive lorsqu'il est entraîné en sens inverse pour ne pas entraîner cette étoile de douze 77 dans l'autre sens.

L'étoile de douze 77 porte une étoile de onze 78 dont les dents coopèrent avec un secteur des heures 79 pivoté concentriquement à la chaussée 50, fixé sur un canon des heures 81 au centre portant l'aiguille rétrograde des heures 80. Le canon des heures 81 porte un pignon des heures 82 engrenant avec la denture d'un râteau de rappel des heures 83. Ce râteau 83 est soumis à l'action d'un ressort spiral de rappel 84. Ce râteau 83 porte une goupille 85. En position initiale de repos, cette goupille 85 prend appui contre une butée excentrique 86. Cette butée excentrique 86 permet de régler le mécanisme de telle sorte que l'aiguille des heures 80 soit toujours bien positionnée sur le chiffre 12 situé à l'extrémité gauche de la graduation des heures 88.

La position angulaire entre deux pas successifs de l'étoile de douze 77 est maintenue par un sautoir de douze 87.

Le fonctionnement de ce mécanisme d'affichage rétrograde sautant des heures est le suivant :

Lorsque la chaussée 50 effectuant un tour en une heure entraîne l'entraîneur 75 dans le sens des aiguilles de la montre, son doigt 76 entraîne pas à pas l'étoile de douze 77 et donc également l'étoile de onze 78. A chaque pas de l'étoile de onze 78 une de ses dents coopère avec une dent du secteur des heures 79 et déplace celui-ci, le canon des heures 81 et l'aiguille des heures 80 d'une valeur correspondant à une heure sur la graduation 88 du cadran. Lors du douzième pas de l'étoile de douze 77, le secteur des heures 79 échappe à l'étoile de onze et ce secteur 79 revient à sa position initiale sous l'action du ressort spiral de rappel 84, du râteau de rappel des heures 83 et du pignon du secteur des heures 82. Celui-ci entraîne le canon 81 et l'aiguille des heures 80 en sens inverse jusqu'à sa position d'origine.

Comme on le voit sur les figures 1, 9, 11 et 12 ces trois mécanismes sont conçus de manière à pouvoir être montés sur un même mouvement. La pièce d'horlogerie ainsi réalisée constitue une montre tri-rétrograde comportant un cadran muni de trois graduations pour les heures, les minutes et le quantième, concentriques et s'étendant chacune sur environ 170° et coopérant chacune avec une aiguille au centre correspondante.

Cette montre comporte donc un affichage rétrograde sautant pour les heures, un affichage rétrograde traînant pour les minutes et un affichage rétrograde sautant pour le quantième, ces trois affichages étant concentriques et les trois aiguilles étant disposées au centre du cadran.

Comme on le voit également des figures 9, 11 et 12 ces trois mécanismes d'affichage rétrograde sont montés sur une plaque de module 8 et constituent un module venant se placer entre un mouvement et le cadran de la montre.

Bien entendu il est possible de n'utiliser qu'un ou deux des mécanismes décrits sur un même mouvement pour obtenir une montre ayant un ou deux affichages rétrogrades au choix.

Dans l'exemple illustré de la montre tri-rétrograde (voir figure 1), le cadran porte dans sa partie basse entre 9 et 3 heures une graduation du quantième 2 de trente et un pas, concentrique au cadran et coopérant avec l'aiguille de quantième rétrograde 1. La graduation des heures rétrograde 88 est, elle, disposée concentriquement au cadran dans sa partie haute de 9 à 3 heures et s'étend sur une demi-circonférence de plus faible rayon que la graduation de quantième 2. La graduation des minutes 60 coopérant avec l'aiguille des minutes 59 est également située dans la partie haute du cadran, concentrique à celui-ci et s'étend sur une demi-circonférence sensiblement égale à celle sur laquelle s'étend la graduation du quantième 2.

Il est évident que ces graduations concentriques pourraient être disposées différemment. Elles pourraient occuper une étendue angulaire de 100 à 120° chacune et être disposées sur une même circonférence. Toute autre disposition de ces graduations concentriques 2, 60, 88 est envisageable puisque les aiguilles rétrogrades traînante des minutes, sautante des heures et sautante du quantième sont toutes disposées au centre et que leur plage angulaire de fonctionnement peut être ajustée en position en modifiant la position angulaire de l'aiguille par rapport au canon qui la porte et en amplitude en modifiant les rapports d'engrenage du mécanisme correspondant.

De ce fait, de nombreuses présentations différentes de ces trois affichages rétrogrades sont possibles.

## Revendications

1. Montre comprenant un affichage analogique des minutes (59), des heures (80) et du quantième (1), l'affichage des minutes (59) étant un affichage rétrograde traînant à aiguille au centre et graduation concentrique au cadran; **caractérisée en ce que** l'affichage des heures (80) est un affichage rétrograde sautant à aiguille au centre et graduation concentrique au cadran et que l'affichage du quantième (1) est un affichage rétrograde sautant à aiguille au centre et graduation concentrique au cadran.

2. Montre selon la revendication 1, **caractérisée par le fait que** les mécanismes actionnant les affichages rétrogrades des minutes (59), des heures (80) et du quantième (1) sont constitués en un module additionnel (8) destiné à être monté entre le cadran et le mouvement de la montre.

3. Montre selon la revendication 1 dans laquelle le mécanisme d'affichage rétrograde traînant des minutes destiné à être entraîné par la chaussée (50) du mouvement d'horlogerie effectuant un tour par heure comporte un renvoi entraîneur des minutes (52) fixé sur ladite chaussée (50) engrenant avec un premier renvoi des minutes (53), ce premier renvoi des minutes engrenant avec un second renvoi des minutes (54) lui-même en prise avec un troisième renvoi des minutes (56) pivoté sur une bascule d'embrayage (55) elle-même pivotée concentriquement au second renvoi des minutes (54); cette bascule (55) étant soumise à l'action d'un ressort de rappel (57) tendant à maintenir le troisième renvoi des minutes en prise avec une chaussée libre (58) pivotée sur la chaussée (50) et portant une aiguille rétrograde des minutes (59) au centre coopérant avec une graduation du cadran concentrique à celui-ci.

4. Montre selon la revendication 3, **caractérisée par le fait que** la chaussée libre (58) porte une goupille d'arrêt (61) coopérant avec la face d'appui (62) d'un ressort d'arrêt (63) pour définir la position de repos ou zéro de l'aiguille rétrograde des minutes (59).

5. Montre selon la revendication 3, **caractérisée par le fait que** la bascule d'embrayage (55) porte un doigt ressort (64) dont l'extrémité (65) est située sur le parcours d'un entraîneur de bascule (66) fixé sur la chaussée (50) ainsi que sur le chemin d'une goupille d'entraînement (70) le tout agencé de telle sorte que l'entraîneur de bascule (66) entre en contact avec l'extémité (65) du doigt ressort (64) et déplace celui-ci contre la goupille d'entraînement (70) portée par la bascule (66) et que la bascule soit déplacée de manière à dégager le troisième renvoi des minutes (56) de la chaussée libre 58 lorsque l'affichage indique 60 minutes.

6. Montre selon la revendication 5, **caractérisée par le fait que** la chaussée libre (58) est en prise avec un renvoi de rappel (68) par l'intermédiaire d'un renvoi d'inversion (67), le renvoi de rappel (68) étant soumis à l'action d'un ressort spiral (69) de rappel armé pendant l'incrémentation de l'affichage des minutes de 0 à 60 et provoquant la rotation rapide de la chaussée libre (58) en sens inverse dès lors que la bascule (55) a été déplacée par l'entraîneur de bascule (66), jusqu'à l'entrée en contact du doigt ressort (64) avec la goupille d'entraînement (70).

7. Montre selon l'une des revendications 3 à 6, **caractérisée par le fait qu'**un entraînement manuel de la chaussée libre (58) en sens inverse des aiguilles d'une montre provoque automatiquement une rotation de la bascule (55) et le débrayage du troisième renvoi des minutes (56) d'avec la chaussée libre (58).

8. Montre selon la revendication 1 dans laquelle le mécanisme d'affichage rétrograde sautant du quantième, comporte un doigt entraîneur (3) entraîné par un mouvement d'horlogerie à raison d'un tour par jour, ce doigt entraînant à raison d'un pas par jour une étoile de trente et un (7) soumise à l'action d'un sautoir de trente et un (9) et en prise avec une étoile intermédiaire (11) de trente et un portant une roue entraîneuse (13) en prise avec un secteur de quantième (14) pivoté concentriquement à la chaussée (50) du mouvement, ce secteur de quantième (14) portant une aiguille rétrograde de quantième (1) au centre coopérant avec une graduation du cadran concentrique à celui-ci; secteur de quantième (14) étant solidaire d'un pignon (15) en prise avec un râteau de rappel (16) engrenant avec un renvoi de rappel (18) soumis à l'action d'un ressort spiral de rappel (19) tendant à ramener l'aiguille du quantième (1) a sa position de repos indiquant le premier d'un mois.

9. Montre selon la revendication 8, **caractérisée par le fait que** le mécanisme d'affichage rétrograde sautant de quantième comporte un levier isolateur (20) pivoté concentriquement à l'étoile de trente et un et dont une extrémité porte un bec (21) situé sur la trajectoire d'une goupille (12) portée par l'étoile intermédiaire (11) de trente et un et alors que l'autre extrémité comporte une arête (30) coopérant avec la face active (28) d'un ressort isolateur (27) lui-même coopérant avec une goupille (10) portée par le sautoir (9) de l'étoile de trente et un (7) le tout agencé de telle sorte que la goupille (12) de l'étoile intermédiaire (11) de trente et un déplace le levier isolateur (20) contre l'action de son ressort (27) du 28 au 31 d'un mois et qu'en fin de course le 31 du mois le ressort isolateur (27) actionne le sautoir (9) de l'étoile de trente et un (7), et **par le fait qu'**à cet instant l'arête (30) du levier isolateur (20) coopérant avec le ressort (27) engage dans un cran de la face active (28) de ce ressort maintenant le levier isolateur (20) dans une position verrouillée, ce qui permet de libérer l'étoile de trente et un (7) de telle sorte que tout le rouage tourne en sens inverse sous l'action du ressort spiral de rappel (19) remettant à zéro l'affichage du quantième jusqu'au moment où la goupille (12) portée par l'étoile intermédiaire (11) de trente et un frappe la face arrière du bec (21) du levier isolateur (20), dégage celui-ci du cran du ressort (27) que le sautoir (9) immobilise à nouveau l'étoile de trente et un (7).

10. Montre selon la revendication 8 ou 9, **caractérisé par le fait que** le mécanisme d'affichage rétrograde sautant de quantième comporte encore un dispositif de correction rapide manuelle actionné par un entraîneur (32) solidaire de la tige de remontoir (34), coopérant, lorsque la tige de remontoir du mouvement est en position intermédiaire, avec un disque correcteur (31) présentant une denture intérieure; **par le fait que** ce disque correcteur (31) entraîne la goupille (41) d'un cliquet ressort (38) dont l'extrémité munie d'une dent (42) coopère avec la denture de l'étoile intermédiaire (11) de trente et un de telle sorte qu'un déplacement de va-et-vient du disque correcteur (31) provoque par l'intermédiaire de la dent (42) du cliquet ressort (38) l'avancement pas à pas de cette étoile intermédiaire (11) de trente et un et, simultanément, de l'étoile de trente et un (7), du secteur de quantième et donc de l'aiguille de quantième (1).

11. Montre selon la revendication 9, **caractérisée par le fait qu'**un verrou (35) est engagé dans la denture intérieure du disque correcteur (31) limitant l'amplitude de ses déplacements angulaires dans les deux sens.

12. Montre selon la revendication 1 dans laquelle le mécanisme d'affichage rétrograde sautant des heures, comporte un entraîneur d'étoile de douze (75) entraîné à raison d'un tour par heure par le mouvement d'horlogerie, cet entraîneur étant muni d'un doigt pivotant (76) entraînant une étoile de douze (77); par le fait qu'une étoile de onze (78) est portée par l'étoile de douze (77) et engrène avec un secteur des heures (79) pivoté au centre portant un pignon (82) en prise avec un râteau de rappel (83) des heures soumis à l'action d'un ressort spiral de rappel (84).

13. Montre selon la revendication 12, **caractérisée par le fait que** le râteau de rappel (83) des heures porte une goupille (85) coopérant avec une butée excentrique (86), cette butée excentrique permettant de régler le mécanisme de telle sorte que l'aiguille des heures (80), portée par le secteur des heures (79), soit toujours bien positionnée sur la première marque située à l'extrémité gauche de la graduation des heures, cette graduation portant treize marques.

14. Montre selon la revendication 12 ou 13, **caractérisée par le fait que** lorsque l'aiguille des heures (80) est entraînée manuellement en sens inverse des aiguilles d'une montre, le doigt de l'entraîneur échappe à la denture de l'étoile de douze (77).

15. Montre selon l'une des revendications 12 à 14, **caractérisée par le fait que** lorsque l'étoile de douze (77) effectue son douzième pas à partir de la position de repos du mécanisme, l'étoile de onze (78) laisse échapper le secteur des heures (79) qui, libéré, revient à sa position initiale sous l'action du ressort spiral de rappel (84).

16. Montre selon l'une des revendications 12 à 15, **caractérisée par le fait qu'**elle comporte, disposé entre le mouvement et le cadran, un module d'affichage rétrograde comportant un mécanisme d'affichage rétrograde sautant des heures.

17. Montre selon l'une des revendications 3 à 7 **caractérisée par le fait qu'**elle comporte, disposé entre le mouvement et le cadran, un module d'affichage rétrograde comportant un mécanisme d'affichage rétrograde traînant des minutes.

18. Montre selon l'une des revendications 8 à 11, **caractérisée par le fait qu'**elle comporte, disposé entre le mouvement et le cadran, un module d'affichage rétrograde comportant un mécanisme d'affichage rétrograde sautant du quantième.

## Claims

1. Watch comprising an analog display of the minutes (59), of the hours (80) and of the date (1), the minutes display (59) being a trailing retrograde display with a hand in the middle and graduation concentric with the dial; **characterized in that** the hours display (80) is a jumping retrograde display with a hand in the middle and graduation concentric with the dial and **in that** the date display (1) is a jumping retrograde display with a hand in the middle and graduation concentric with the dial.

2. Watch according to Claim 1, **characterized in that** the mechanisms actuating the retrograde minutes (59), hours (80) and date (1) displays consist of an additional module (8) intended to be mounted between the dial and the movement of the watch.

3. Watch according to Claim 1, in which the retrograde trailing minutes display mechanism intended to be driven by the cannon pinion (50) of the clockwork movement performing one revolution per hour comprises a minutes drive wheel (52) fixed on the said cannon pinion (50) meshing with a first minutes wheel (53), this first minutes wheel meshing with a second minutes wheel (54) itself in mesh with a third minutes wheel (56) pivoted on a clutch rocker (55) itself pivoted concentrically with the second minutes wheel (54); this rocker (55) being subjected to the action of a return spring (57) tending to keep the third minutes wheel in mesh with a free cannon pinion (58) pivoted on the cannon pinion (50) and bearing a retrograde minutes hand (59) in the middle collaborating with a graduation on the dial concentric therewith.

4. Watch according to Claim 3, **characterized in that** the free cannon pinion (58) bears a stop pin (61) collaborating with the bearing face (62) of a stop spring (63) to define the rest or zero position of the retrograde minutes hand (59).

5. Watch according to Claim 3, **characterized in that** the clutch rocker (55) bears a spring finger (64) the end (65) of which lies in the path of a rocker driver (66) fixed to the cannon pinion (50) and in the path of a drive pin (70), all being arranged in such a way that the rocker driver (66) comes into contact with the end (65) of the spring finger (64) and moves it against the drive pin (70) borne by the rocker (66) and that the rocker is moved in such a way as to disengage the third minutes wheel (56) from the free cannon pinion (58) when the display indicates 60 minutes.

6. Watch according to Claim 5, **characterized in that** the free cannon pinion (58) is in mesh with a return wheel (68) via a reversing wheel (67), the return wheel (68) being subject to the action of a spiral return spring (69) set while the minutes display is being incremented from 0 to 60 and causing the free cannon pinion (58) to rotate quickly in the opposite direction as soon as the rocker (55) has been moved by the rocker driver (66) until the spring finger (64) comes into contact with the drive pin (70).

7. Watch according to one of Claims 3 to 6,
**characterized in that** driving the free cannon pinion (58) manually in the anticlockwise direction automatically causes a rotation of the rocker (55) and disengagement of the third minutes wheel (56) from the free cannon pinion (58).

8. Watch according to Claim 1, in which the jumping retrograde date display mechanism comprises a drive finger (3) driven by a clockwork movement at a rate of one revolution per day, this finger driving at one increment per day a thirty-one star (7) subjected to the action of a thirty-one jumper (9) and in mesh with an intermediate third-one star (11) bearing a driving wheel (13) in mesh with a date sector (14) pivoting concentrically with the cannon pinion (50) of the movement, this date sector (14) bearing a retrograde date hand (1) in the middle collaborating with a graduation on the dial concentric therewith; the date sector (14) being secured to a pinion (15) in mesh with a return rack (16) meshing with a return wheel (18) subjected to the action of a spiral return spring (19) tending to return the date hand (1) to its position of rest indicating the first day of a month.

9. Watch according to Claim 8, **characterized in that** the jumping retrograde date display mechanism comprises an isolating lever (20) pivoting concentrically with the thirty-one star and one end of which bears a nose (21) that lies in the path of a pin (12) borne by the intermediate thirty-one star (11) whereas the other end comprises a ridge (30) collaborating with the active face (28) of an isolating spring (27) itself collaborating with a pin (10) borne by the jumper (9) of the thirty-one star (7), this all being arranged in such a way that the pin (12) of the intermediate thirty-one star (11) moves the isolating lever (20) against the action of its spring (27) from the 28th to 31st of a month and that, at the end of its travel on the 31st of the month, the isolating spring (27) actuates the jumper (9) of the thirty-one star (7), and **in that**, at this moment, the ridge (30) of the isolating lever (20) collaborating with the spring (27) engages in a notch of the active face (28) of this spring and keeps the isolating lever (20) in a locked position, thus allowing the thirty-one star (7) to be freed so that the entire gear mechanism runs in the opposite direction under the action of the spiral return spring (19) resetting the date display to zero until such time as the pin (12) borne by the intermediate thirty-one star (11) strikes the rear face of the nose (21) of the isolating lever (20), disengages the latter from the notch in the spring (27) and the jumper (9) once again immobilizes the thirty-one star (7).

10. Watch according to Claim 8 or 9, **characterized in that** the jumping retrograde date display mechanism comprises also a quick manual correction device actuated by a driver (32) secured to the winding stem (34) and collaborating, when the winding stem of the movement is in an intermediate position, with a correcting disc (31) exhibiting an internal toothset; **in that** this correcting disc (31) drives the pin (41) of a sprung pawl (38) of which the toothed end (42) collaborates with the toothset of the intermediate thirty-one star (11) in such a way that a back and forth movement of the correcting disc (31) causes, by way of the tooth (42) on the sprung pawl (38), this intermediate thirty-one star (11) and, at the same time, the thirty-one star (7), the date sector and therefore the date hand (1) to advance increment by increment.

11. Watch according to Claim 9, **characterized in that** a latch (35) is engaged in the interior toothset of the correcting disc (31) to limit the magnitude of the angular movements thereof in both directions.

12. Watch according to Claim 1, in which the jumping retrograde hours display mechanism comprises a twelve-star driver (75) driven at a rate of one revolution per hour by the clockwork movement, this driver being equipped with a pivoting finger (76) driving a twelve star (77), in that an eleven star (78) is borne by the twelve star (77) and meshes with an hours sector (79) pivoted at the middle and bearing a pinion (82) in mesh with an hours return rack (83) subjected to the action of a spiral return spring (84).

13. Watch according to Claim 12, **characterized in that** the hours return rack (83) bears a pin (85) collaborating with an eccentric stop (86), the eccentric stop allowing the mechanism to be adjusted in such a way that the hours hand (80) borne by the hours sector (79) is always correctly positioned on the first mark situated at the left-hand end of the hours graduation, this graduation bearing thirteen marks.

14. Watch according to Claim 12 or 13,
**characterized in that** when the hours hand (80) is driven manually in the anticlockwise direction, the finger of the driver escapes from the toothset of the twelve star (77).

15. Watch according to one of Claims 12 to 14, **characterized in that** when the twelve star (77) is incremented for the twelfth time from the mechanism position of rest, the eleven star (78) allows the hours sector (79) to escape and this hours sector, thus released, returns to its initial position under the action of the spiral return spring (84).

16. Watch according to one of Claims 12 to 15, **characterized in that** it comprises, positioned between the movement and the dial, a retrograde display module comprising a jumping retrograde hours display mechanism.

17. Watch according to one of Claims 3 to 7,
**characterized in that** it comprises, positioned between the movement and the dial, a retrograde display module comprising a retrograde trailing minutes display mechanism.

18. Watch according to one of Claims 8 to 11, **characterized in that** it comprises, positioned between the movement and the dial, a retrograde display module comprising a jumping retrograde date display mechanism.

## Patentansprüche

1. Uhr mit einer Analoganzeige der Minuten (59), der Stunden (80) und des Datums (1), wobei die Minutenanzeige (59) eine schleppende retrograde Anzeige mit Zentralzeiger und konzentrischer Teilung auf dem Zifferblatt ist, **dadurch gekennzeichnet, dass** die Stundenanzeige (80) eine springende retrograde Anzeige mit Zentralzeiger und zum Zifferblatt konzentrischer Teilung ist und dass die Datumsanzeige (1) eine springende retrograde Anzeige mit Zentralzeiger und zum Zifferblatt konzentrischer Teilung ist.

2. Uhr nach Anspruch 1, **dadurch gekennzeichnet, dass** die Mechanismen, durch die die retrograden Anzeigen der Minuten (59), der Stunden (80) und des Datums (1) betätigt werden, aus einem Zusatzmodul (8) bestehen, der dafür bestimmt ist, zwischen das Zifferblatt und das Uhrwerk montiert zu werden.

3. Uhr nach Anspruch 1, in der der Mechanismus der schleppenden retrograden Minutenanzeige, der dafür bestimmt ist, durch das Minutenrohr (50) des Uhrwerks angetrieben zu werden, das eine Umdrehung pro Stunde ausführt, ein Minuten-Antriebsrad (52) aufweist, das auf diesem Minutenrohr (50) befestigt ist und mit einem ersten Minuten-Verbindungsrad (53) im Eingriff steht, dieses erste Minuten-Verbindungsrad mit einem zweiten Minuten-Verbindungsrad (54) im Eingriff steht, das seinerseits mit einem dritten Minuten-Verbindungsrad (56) im Eingriff steht, das drehbar auf einer Einkupplungswippe (55) gelagert ist, die ihrerseits konzentrisch zum zweiten Minuten-Verbindungsrad (54) drehbar gelagert ist, wobei diese Wippe (55) der Wirkung einer Rückstellfelder (57) unterworfen ist, die das dritte Minuten-Verbindungsrad mit einem freien Minutenrohr (58) im Eingriff zu halten sucht, das drehbar auf dem Minutenrohr (50) sitzt und einen retrograden Minuten-Zentralzeiger (59) trägt, der mit einer zum Zifferblatt konzentrischen Teilung zusammenwirkt.

4. Uhr nach Anspruch 3, **dadurch gekennzeichnet, dass** das freie Minutenrohr (58) einen Stoppstift (61) trägt, der mit der Auflagefläche (62) einer Stoppfeder (63) zusammenwirkt, um die Ruhe- oder Anfangslage des retrograden Minutenzeigers (59) zu definieren.

5. Uhr nach Anpruch 3, **dadurch gekennzeichnet, dass** die Einkupplungswippe (55) einen Federfinger (64) trägt, dessen Ende (65) sich auf der Bahn eines Wippenmitnehmers (66), der auf dem Minutenrohr (50) befestigt ist, sowie auf dem Weg eines Mitnehmerstifts (70) befindet, wobei das Ganze so ausgelegt ist, dass der Wippenmitnehmer (66) mit dem Ende (65) des Federstifts (64) in Berührung kommt und diesen gegen den Mitnehmerstift (70) bewegt, der auf der Wippe (66) sitzt, und dass die Wippe so bewegt wird, dass sie das dritte Minuten-Verbindungsrad (56) vom freien Minutenrohr (58) löst, wenn die Anzeige 60 Minuten anzeigt.

6. Uhr nach Anspruch 5, **dadurch gekennzeichnet, dass** sich das freie Minutenrohr (58) über ein Umkehr-Mitnehmerrad (67) mit einem Rückstell-Mitnehmerrad (68) im Eingriff befindet, wobei das Rückstell-Mitnehmerrad (68) der Wirkung einer Rückstell-Spiralfeder (69) unterliegt, die während des Vorrückens der Minutenanzeige von 0 auf 60 gespannt wird und eine schnelle Drehung des freien Minutenrohrs (58) in der umgekehrten Richtung bewirkt, sobald die Wippe (55) durch den Wippenmitnehmer (66) verschoben worden ist, bis der Federfinger (64) mit dem Mitnehmerstift (70) in Berührung kommt.

7. Uhr nach einem der Ansprüche 3 bis 6, **dadurch gekennzeichnet, dass** ein manueller Antrieb des freien Minutenrohrs (58) im Gegenuhrzeigersinn automatisch eine Drehung der Wippe (55) sowie die Auskupplung des dritten Minuten-Verbindungsrades (56) aus dem freien Minutenrohr (58) bewirkt.

8. Uhr nach Anspruch 1, in der der Mechanismus der retrograden springenden Datumsanzeige einen Mitnehmerfinger (3) umfasst, der durch ein Uhrwerk um eine Umdrehung pro Tag angetrieben wird und seinerseits einen Einunddressigerstern (7) um eine Umdrehung pro Tag antreibt, wobei der Stern (7) der Wirkung einer Einunddreissiger-Hebelfeder (9) unterliegt und im Eingriff mit einem Einunddreissiger-Zwischenstern (11) steht, der ein Antriebsrad (13) im Eingriff mit einem Datumssektor (14) trägt, der konzentrisch zum Minutenrohr (50) des Uhrwerks drehbar gelagert ist, wobei dieser Datumssektor (14) einen retrograden Datums-Zentralzeiger (1) trägt, der mit einer zum Zifferblatt konzentrischen Teilung zusammenwirkt; und der Datumssektor (14) fest mit einem Ritzel (15) verbunden ist, das mit einem Rückstellrechen (16) im Eingriff steht, der mit einem Rückstell-Verbindungsrad (18) im Eingriff steht, das der Wirkung einer Rückstell-Spiralfeder (19) unterliegt, die den Datumszeiger (1) in seine Ruhelage zurückzubringen sucht, die den Monatsersten anzeigt.

9. Uhr nach Anspruch 8, **dadurch gekennzeichnet, dass** der Mechanismus der springenden retrograden Datumsanzeige einen Isolatorhebel (20) umfasst, der konzentrisch zum Einunddreissigerstern drehbar gelagert ist und dessen eines Ende einen Schnabel (21) trägt, der sich auf der Bahn eines Stiftes (12) befindet, der auf dem Einunddreissiger-Zwischenstern (11) sitzt, während sein anderes Ende eine Kante (30) aufweist, die mit der Wirkfläche (28) einer Isolatorfeder (27) zusammenwirkt, die ihrerseits mit einem Stift (10) zusammenwirkt, der auf der Wippe (9) des Einunddreissigersterns (7) sitzt, wobei das Ganze so ausgelegt ist, dass der Stift (12) des Einunddreissiger-Zwischensterns (11) den Isolatorhebel (20) entgegen der Wirkung seiner Feder (27) vom 28. zum 31. eines Monats bewegt und dass am Ende der Auslenkung am 31. des Monats die Isolatorfeder (27) die Wippe (9) des Einunddreissigersterns (7) betätigt; und **dadurch**, dass in diesem Moment die Kante (30) des Isolatorhebels (20), der mit der Feder (27) zusammenwirkt, in eine Kerbe der Wirkfläche (28) dieser Feder eingreift, die den Isolatorhebel (20) in einer verriegelten Stellung hält, wodurch der Einunddreissigerstern (7) gelöst werden kann, dergestalt, dass sich das gesamte Räderwerk unter der Wirkung der Rückstell-Spiralfeder (19) in der umgekehrten Richtung dreht und **dadurch** die Datumsanzeige auf den Anfang zurückstellt, bis der Stift (12), der auf dem Einunddreissiger-Zwischenstern (11) sitzt, auf die Rückseite des Schnabels (21) des Isolatorhebels (20) trifft, diesen aus der Einkerbung der Feder (27) löst und die Wippe (9) den Einunddreissigerstern (7) erneut immobilisiert.

10. Uhr nach Anspruch 8 oder 9, **dadurch gekennzeichnet, dass** der Mechanismus der springenden retrograden Datumsanzeige noch eine Vorrichtung zur raschen manuellen Korrektur umfasst, die durch einen Mitnehmer (32) betätigt wird, der fest mit der Aufzugwelle (34) verbunden ist und, während sich die Aufzugswelle des Uhrwerks in ihrer Zwischenstellung befindet, mit einer Korrekturscheibe (31) zusammenwirkt, die eine Innenzahnung aufweist; **dadurch**, dass diese Korrekturscheibe (31) den Stift (41) einer Federklinke (38) mitführt, deren mit einem Zahn (42) versehenes Ende mit der Zahnung des Einunddreissiger-Zwischensterns (11) zusammenwirkt, derart, dass eine Hin- und Herbewegung der Korrekturscheibe (31) über den Zahn (42) der Federklinke (38) das schrittweise Vorrücken dieses Einunddreissiger-Zwischensterns (11) und gleichzeitig des Einunddreissigersterns (7) des Datumssektors und somit auch des Datumszeigers (1) bewirkt.

11. Uhr nach Anspruch 9, **dadurch gekennzeichnet, dass** ein Riegel (35) in die Innenzahnung der Korrekturscheibe (31) eingreift und die Amplitude ihrer Drehbewegung in den beiden Richtungen begrenzt.

12. Uhr nach Anspruch 1, in der der Mechanismus der springenden retrograden Stundenanzeige einen Zwölferstern-Mitnehmer (75) umfasst, der durch das Uhrwerk um eine Umdrehung pro Stunde angetrieben wird, wobei dieser Mitnehmer mit einem schwenkbaren Finger (76) versehen ist, der einen Zwölferstern (77) antreibt; **dadurch**, dass ein Elferstern (78) auf dem Zwölferstern (77) sitzt und sich mit einem Stundensektor (79) im Eingriff befindet, der im Zentrum drehbar gelagert ist und ein Ritzel (82) trägt, das sich mit einem Stunden-Rückstellrechen (83) im Eingriff befindet, der der Wirkung einer Rückstell-Spiralfeder (84) unterliegt.

13. Uhr nach Anspruch 12, **dadurch gekennzeichnet, dass** der Stunden-Rückstellrechen (83) einen Stift (85) trägt, der mit einem exzentrischen Anschlag (86) zusammenwirkt, wobei dieser exzentrische Anschlag den Mechanismus so einzustellen gestattet, dass sich der Stundenzeiger (80), der auf dem Stundensektor (79) sitzt, immer richtig auf der ersten Marke befindet, die sich am linken Ende der Stundenteilung befindet, wobei diese Teilung dreizehn Marken trägt.

14. Uhr nach Anspruch 12 oder 13, **dadurch gekennzeichnet, dass** sich der Finger des Mitnehmers aus der Zahnung des Zwölfersterns (77) löst, wenn der Stundenzeiger (80) manuell im Gegenuhrzeigersinn angetrieben wird.

15. Uhr nach einem der Ansprüche 12 bis 14, **dadurch gekennzeichnet, dass** der Elferstern (78) den Stundensektor (79) loslässt, der, nachdem er frei ist, unter der Wirkung der Rückstell-Spriralfeder (84) in seine Anfangslage zurückkehrt, wenn der Zwölferstern (77) von der Ruhelage des Mechanismus ausgehend seinen zwölften Schritt ausführt.

16. Uhr nach einem der Ansprüche 12 bis 15, **dadurch gekennzeichnet, dass** sie zwischen dem Uhrwerk und dem Zifferblatt angeordnet einen retrograden Anzeigemodul aufweist, der einen Mechanismus der springenden retrograden Stundenanzeige aufweist.

17. Uhr nach einem der Ansprüche 3 bis 7, **dadurch gekennzeichnet, dass** sie zwischen dem Uhrwerk und dem Zifferblatt angeordnet einen retrograden Anzeigemodul aufweist, der einen Mechanismus der schleppenden retrograden Minutenanzeige aufweist.

18. Uhr nach einem der Ansprüche 8 bis 11, **dadurch gekennzeichnet, dass** sie zwischen dem Uhrwerk und dem Zifferblatt angeordnet einen retrograden Anzeigemodul aufweist, der einen Mechanismus der springenden retrograden Datumsanzeige aufweist.
